# EUROPÄISCHE PATENTSCHRIFT

(11) **EP 2 409 934 B1**
(45) Veröffentlichungstag und Bekanntmachung des Hinweises auf die Patenterteilung: **29.03.2017**
(21) Anmeldenummer: 11154295.7
(22) Anmeldetag: 14.02.2011
(51) Int. Cl.: B65D 88/14, B65D 88/52, B65D 90/02, B65D 90/08

(54) **Luftfrachtcontainer**
Air freight container
Conteneur de fret aérien

(30) Priorität: 22.07.2010 EP 10170469
(43) Veröffentlichungstag der Anmeldung: 25.01.2012
(73) Patentinhaber: Knözinger, Gerd, 53819 Seelscheid (DE)
(72) Erfinder: Hartebrodt, Raphael, 57489 Drolshagen (DE); Knözinger, Gerd, 53819 Seelscheid (DE); Sonntag, Heidemarie, 51643 Gummersbach (DE)
(74) Vertreter: Rebbereh, Cornelia

(56) Entgegenhaltungen:
- WO-A1-02/02883
- WO-A1-93/06430
- AU-A- 1 265 066
- DE-A1- 4 218 589
- DE-A1-102006 006 511
- DE-A1-102008 005 010
- DE-U1-202005 005 057

## Beschreibung

Die Erfindung betrifft einen Luftfrachtcontainer mit
- einem Grundkörper zur Aufnahme eines Transportguts,
- mehreren mit dem Grundkörper verbundenen Wandelementen und
- einem mit den Wandelementen verbundenen Deckenelement.

Frachtcontainer und Luftfrachtcontainer der eingangs genannten Art sind aus dem Stand der Technik hinlänglich bekannt. Diese werden üblicherweise aus metallischen Werkstoffen gebildet, wobei auch Ausführungsformen bekannt sind, bei denen die metallischen Werkstoffe durch Kunststoffe oder Kunststoffverbundwerkstoffe ersetzt werden, um die Leistungsfähigkeit der Frachtcontainer zu erhöhen bzw. deren Gewicht zu verringern.

Aus sowohl Kosten- wie auch Energieeffizienzgründen ist es erforderlich, das Eigengewicht der zum Transport des Transportguts verwendeten Frachtcontainer so gering wie möglich zu halten, da im Frachtbereich, insbesondere im Luftfrachtbereich nur eine begrenzte Zuladung möglich ist und darüber hinaus eine Reduzierung des Gewichts zu einer erheblichen Kraftstoffersparnis führt. Bekannte Frachtcontainer, bspw. Luftfrachtcontainer sind üblicherweise aus metallischen Werkstoffen gebildet und weisen daher - insbesondere zur Bildung ausreichend stabiler Seitenwände - ein hohes Eigengewicht auf, welches sich negativ auf den Kraftstoffverbrauch sowie die mögliche Zuladung auswirkt.

Darüber hinaus weisen bekannte Frachtcontainer, wie Luftfrachtcontainer den Nachteil auf, dass diese im Falle einer Beschädigung sehr aufwendig repariert werden müssen, um wieder in einen betriebsbereiten Zustand versetzt zu werden. Unter Umständen ist es in Abhängigkeit von der Beschädigung sogar erforderlich, die beschädigten Frachtcontainer/Luftfrachtcontainer im unbeladenen Zustand zu einem geeigneten Stützpunkt zu transportieren, an dem diese dann repariert werden können. Der hierfür erforderliche Leertransport hat erhebliche Kostennachteile zur Folge, da für diesen Fall verfügbarer Frachtraum nicht genutzt werden kann.

Die AU12 650 66A offenbart einen Frachtcontainer, der für den See-, Bahn- und Straßentransport verwendbar ist. Der Frachtcontainer umfasst lösbare Verbindungen für die Wände des Containers, umfassend einen vorstehenden Abschnitt und einen zurückspringenden Abschnitt bzw. eine Art Stecker und eine Art Steckeraufnahme. Der zurückspringende bzw. aufnehmende Abschnitt umfasst Einrichtungen zum Befestigen einer Platte und einen gekrümmten Nutabschnitt. Der vorspringende bzw. Steckerabschnitt weist Einrichtungen zum Befestigen einer Platte und einen gekrümmten Zungenabschnitt auf. Der gekrümmte Zungenabschnitt ist gegengleich geformt zu dem gekrümmten Nutabschnitt und der gekrümmte Zungenabschnitt ist entsprechend angepasst, um in eine Verriegelungsposition in Eingriff mit dem gekrümmten Nutabschnitt hinein zu rotieren.

Die WO 02/02883 A1 offenbart einen aus vielen Einzelteilen zusammengesetzten Container. Die Platten werden an den Plattenrändern mit Profilen versehen zum Aneinanderkoppeln, wobei die Profile mit Längsstrukturen versehen sind, die gegen ein Querverschieben schützen sollen, um eine formschlüssige Verbindung zwischen zwei Platten zu bilden. Ferner sind Verriegelungseinrichtungen zum Verriegeln oder Vorspannen der Verbindung vorgesehen.

Aus der DE 10 2008 005 010 A1 ist ein zusammenlegbarer Transportcontainer für Waren bekannt, insbesondere ein Luftfrachtcontainer, der einen Boden, einen Deckel, Seitenwände, eine Rückwand und eine zumindest zwei Türen umfassende Vorderwand aufweist. Die Seitenwände, die Rückwand, die Vorderwand und der Deckel können aus einer Gebrauchsposition in eine zusammengelegte Position überführt werden. Zwischen den Seitenwänden und dem Boden bzw. zwischen der Rückwand und dem Boden sowie zwischen dem Deckel und einer Seitenwand oder einer Rückwand und zwischen den Seitenwänden und der Vorderwand sind jeweils Gelenkverbindungen vorgesehen, die einen Schwenkbereich von bis zu 270° aufweisen. Ohne Lösen dieser Gelenkverbindungen sollen die Rückwand, der Deckel, die Seitenwände und die Vorderwand in eine Position parallel zum Boden und innerhalb dessen Grundfläche liegend überführt und übereinander gestapelt werden können. Die Gelenkverbindung wird durch zwei mit einem Keder zueinander angeordneten Profilen ausgebildet, wobei die Profile einen U-förmig ausgebildeten Aufsteckabschnitt zum Befestigen an einem Wandelement aufweisen und dem Aufsteckabschnitt gegenüberliegend einen randoffenen Aufnahmeabschnitt umfassen, wobei die Keder zum Verbinden von zwei Profilen eingesetzt werden. Die jeweiligen Keder sind als Weichteile ausgebildet bzw. aus einem flexiblen biegeelastischen Kunststoff und weisen ferner endseitige Wülste auf, die aus einem harten Kunststoff bestehen und in die Aufnahmeabschnitte der Profile eingefügt werden, um darin formschlüssig aufgenommen zu werden.

Die DE 42 185 89 A1 offenbart einen Transportbehälter, der zerlegbar ist, in dem an den Umrisskanten der Wandplatten Rast- und Gegenrastelemente vorgesehen sind. Die Platten werden dabei zusammengesteckt. Eine erste Profilleiste weist einen kreisförmigen Querschnittsbereich mit einer kreisbogenförmigen Außenrandkontur auf. Eine zweite Profilleiste weist demgegenüber einen C-förmigen Querschnittsbereich mit einer kreisbogenförmigen Innenrandkontur auf.

Die DE 10 2006 006 511 A1 offenbart einen Frachtcontainer, insbesondere einen Luftfrachtcontainer, der zur Reduzierung des Leergewichts ohne Reduzierung der zulässigen Nutzlast eine in Sandwichaufbauweise ausgebildete Bodenplatte mit einem Deckschicht-Laminat, einem integrierten Rahmen mit einer umhüllenden Deckschicht aus Verbundwerkstoff und einem stützenden Kernmaterial aufweist. Ferner umfasst der Container Sicherungselemente, die in den Wandelementen integriert sind. Die Wandelemente und das Deckenelement bzw. die Wandelemente und die Bodenplatte sind fest oder lösbar miteinander verbunden, wobei für eine feste Verbindung ein Vernieten oder Verkleben offenbart ist.

Aus der WO 93/06430 A1 ist ein Luftfrachtcontainer bekannt, der verstärkte Wände zum Schutz gegen Bombenexplosionen aufweist. Dessen Wände weisen einen zumindest zweischichtigen Aufbau auf, wobei eine Trümmer abfangende Schicht und eine druckableitende Schicht vorgesehen sind. Die einzelnen Wände sind fest miteinander verbunden.

Hiervon ausgehend liegt der Erfindung die Aufgabe zugrunde, einen Luftfrachtcontainer der eingangs genannten Art bereitzustellen, der ein geringes Eigengewicht aufweist und die Möglichkeit einer einfachen Reparatur bietet. Die Erfindung löst die Aufgabe durch einen Luftfrachtcontainer mit den Merkmalen des Anspruchs 1. Vorteilhafte Weiterbildungen der Erfindung sind in den abhängigen Ansprüchen angegeben.

Kennzeichnend für den erfindungsgemäßen Luftfrachtcontainer ist die Ausgestaltung der Verbindung der Wandelemente miteinander, mit dem Grundkörper und/oder mit dem Deckenelement derart, dass diese lösbar miteinander verbunden sind. Die lösbare Verbindung, wonach die Wandelemente, das Deckenelement und der Grundkörper einzelne Module bilden, welche sich in einfacher Weise zur Bildung eines Luftfrachtcontainers miteinander verbinden lassen, ermöglicht es für den Fall, dass Instandsetzungsmaßnahmen erforderlich sind, diese in besonders einfacher Weise durchzuführen. So erlaubt die erfindungsgemäße Ausgestaltung durch die lösbare Verbindung eine einfache Instandsetzung mit geringen Kosten durch einen einfachen Austausch der beschädigten Module. Hierzu ist es lediglich erforderlich, die lösbaren Verbindungen zu trennen, so dass das beschädigte Teil ausgetauscht werden kann. Instandsetzungsarbeiten sind somit vor Ort in einfacher Weise auch durch ungelerntes Personal möglich, nachdem durch den modularen Aufbau der einzelnen Module ein Baukasten zur Herstellung eines Luftfrachtcontainers bereitgestellt wird, welcher überdies aufgrund der einfachen Montierbarkeit, die weitestgehend keine Fehlmontagen zulässt, keiner Betriebsabnahme bedarf.

Auch ermöglicht es die modulare und damit zerlegbare Ausgestaltung des erfindungsgemäßen Luftfrachtcontainers diesen in einfacher Weise in seine Module (Wandelemente, Deckenelement, Grundkörper) zu zerlegen, welche in gestapelter Form mit einem geringen Raumbedarf transportiert werden können, wenn der

Luftfrachtcontainer nicht mehr zum Weitertransport von Luftfracht erforderlich ist, jedoch an einem anderen Ort benötigt wird.

Die lösbare Verbindung des erfindungsgemäßen Luftfrachtcontainers ist dabei derart ausgestaltet, dass die im montierten Zustand miteinander verbundenen Wandelemente, Grundkörper und Deckenelement eine stabile Ausgestaltung des Luftfrachtcontainers ermöglichen, der allen im Betrieb auftretenden Belastungen standhält, gleichzeitig jedoch ggf. eine einfache Demontierbarkeit ermöglicht, wobei hierzu allenfalls der Einsatz von Handwerkzeugen erforderlich ist.

Der modulare Aufbau des Containers ermöglicht es auch ungeschultem Personal, diesen im Falle der Nichtbenutzung vor Ort ohne technisch erheblichen Aufwand zu demontieren und besonders platzsparend zu lagern. Der modulare Aufbau ermöglicht darüber hinaus - bei entsprechender Ausgestaltung der einzelnen Module - die Bildung von Luftfrachtcontainern unterschiedlicher Größe, wobei mehrere Module entsprechend den sich durch das Transportgut ergebenen Anforderungen zu einem individualisierten Luftfrachtcontainer zusammengefügt werden können.

Nach der Erfindung weisen die Wandelemente und der Grundkörper und/oder das Deckenelement zur lösbaren Verbindung formschlüssig verbindbare Verbindungselemente auf. Die Verwendung formschlüssig wirkender Verbindungselemente erlaubt es, in einfacher Weise einen Luftfrachtcontainer mit stabilen Eigenschaften herzustellen, wobei gleichzeitig die formschlüssig wirkenden Verbindungselemente ggf. eine einfache und zügige Demontage bzw. Austausch beschädigter Module ermöglicht, ohne dass es hierfür ergänzender Verbindungskörper, wie Schrauben, Nieten, Klammern oder dergleichen bedarf. Die Wandelemente und der Grundkörper und/oder das Deckenelement sind dabei über als Steckverbindung ausgebildete Verbindungselemente miteinander verbunden, teilweise miteinander verclipst. Eine derartige Ausgestaltung der lösbaren Verbindung ermöglicht es, den Luftfrachtcontainer in besonders einfacher Weise zu montieren, wobei die Verbindung durch Verclipsen bzw. Zusammenstecken der einzelnen Module in besonderer Weise eine einfache Montage und Demontage ermöglicht.

Zur Beladung des Luftfrachtcontainers weist dieser in der Regel eine verschließbare Beladeöffnung auf. Hierzu eignet sich bspw. eine faserverstärkte Kunststoffplane oder dergleichen, welche bspw. über Klettverbindungen mit dem Luftfrachtcontainer verbunden werden kann. Besonders vorteilhafterweise ist die Beladeöffnung jedoch durch eine gelenkig mit dem Luftfrachtcontainer verbundene Abdeckung verschließbar, wobei die Abdeckung den Wandelementen entsprechend ausgebildet sein kann, bspw. eine Sandwichstruktur aufweist, die vorzugsweise für Zollzwecke verschließ- und versiegelbar ist.

Zur Anbindung der Abdeckung an den Luftfrachtcontainer kann dieser auch umlaufend mit einem Klettband versehen sein, welches neben einer zuverlässigen Verbindung ferner zur Dichtigkeit beiträgt sowie geeignet ist, Schubkräfte zu übertragen. Der Verschluss der Beladeöffnung übernimmt bei Verwendung von Klettband Struktureigenschaften im Luftfrachtcontainer. Grundsätzlich genügt bereits die lösbare Verbindung der Wandelemente miteinander und mit dem Grundkörper und/oder mit dem Deckenelement zur Bildung eines Luftfrachtcontainers, der die Anforderungen an einen strukturell stabilen Aufbau erfüllt. Die Verwendung geeigneter Verbindungselemente gemäß vorstehend dargestellter Ausführungsform der Erfindung erhöht die Stabilitätseigenschaften sowie Demontierbarkeit des Luftfrachtcontainers in ergänzender Weise. Die Anordnung der Verbindungselemente ist dabei so, dass diese als sich entlang der Kanten der Module erstreckende verbindbare Profile ausgebildet sind. Ferner sind die Verbindungselemente jedoch in den Eckbereichen des Luftfrachtcontainers angeordnet. Die Verwendung derartiger Verbindungselemente, welche selbst ebenfalls mit den Wandelementen, dem Deckenelement und/oder dem Grundkörper lösbar verbunden sein können, sowie die Anordnung der Verbindungselemente im Eckbereich des Luftfrachtcontainers erhöht dessen Robustheit in ergänzender Weise, wobei insbesondere die exponierten Eckbereiche bzw. Verbindungsbereiche der Wand- und/oder Deckenelemente und des Grundkörpers miteinander besonders gut vor Beschädigungen geschützt sind.

Grundsätzlich genügt bereits die lösbare Verbindung zur Herstellung eines Luftfrachtcontainers, der die geforderten Eigenschaften erfüllt. Nach einer besonders vorteilhaften Ausgestaltung der Erfindung weist der Luftfrachtcontainer jedoch ein die lösbare Verbindung arretierendes Sicherungsmittel auf. Die Verwendung eines Sicherungsmittels, welches bevorzugt zusätzlich zur lösbaren Verbindung zwischen den Wandelementen, dem Grundköper und/oder dem Deckenelement verläuft, sichert in ergänzender Weise die zwischen diesen Bauteilen bestehende Verbindung, so dass besonders zuverlässig gewährleistet werden kann, dass die Module in ihrer Position zueinander festgelegt sind. Die Sicherungsmittel sind dabei derart ausgeführt, dass sie sich in besonders einfacher Weise lösen lassen, um so nach wie vor eine einfache Reparatur bzw. Demontierbarkeit und Montierbarkeit des Luftfrachtcontainers zu gewährleisten.

Nach einer besonders vorteilhaften Ausgestaltung sind dabei die Sicherungselemente, welche grundsätzlich in beliebiger Weise ausgestaltet sein können, durch einen sich durch die Verbindungselemente erstreckenden, lagegesicherten Sicherungsstift, insbesondere Kugelsperrbolzen gebildet. Die Verwendung eines derartigen Sicherungsmittels zeichnet sich durch seine geringen Kosten sowie die hohe Funktionalität auf. Der Sicherungsstift wird idealerweise durch fluchtende Bohrungen der verbundenen Module geführt und ist in seiner Position festgelegt, so dass eine Demontierbarkeit der miteinander verbundenen Module eine vorherige Entfernung des Sicherungsstifts erforderlich macht. Insbesondere die Verwendung eines Kugelsperrbolzens zeichnet sich dabei durch seine hohe Lagesicherung im montierten Zustand aus, so dass in besonders zuverlässiger Weise gewährleistet ist, dass es nicht zu einem versehentlichen Entfernen des Sicherungsmittels kommen kann.

Die Ausgestaltung des Grundkörpers, welcher im montierten Zustand des Luftfrachtcontainers zur Aufnahme des zu transportierenden Gutes dient, ist grundsätzlich frei wählbar. Nach einer besonders vorteilhaften Ausgestaltung der Erfindung ist der Grundkörper aus einem Kunststoff gebildet. Die Herstellung des Grundkörpers aus Kunststoff ermöglicht es, diesen bei ausreichender Festigkeit und Widerstandsfähigkeit besonders leicht auszubilden, sowie kostengünstig herzustellen. Als Kunststoff können dabei beliebige Arten von Kunststoff oder Verbunde aus Kunststoff verwendet werden, die die geforderten Einsatzzwecke erfüllen.

Zur Herstellung des Grundkörpers können bspw. Thermo- oder Duroplaste verwendet werden, welche mit geeigneten Herstellungsverfahren zur Bildung eines als Vollkörper ausgebildeten Grundkörpers verwendet werden. Nach einer vorteilhaften Weiterbildung der Erfindung sind in dem zur Bildung des Grundkörpers verwendeten Kunststoff jedoch Verstärkungselemente eingebettet, die die Festigkeit des aus einem entsprechenden Kunststoff gebildeten Grundkörpers erhöhen und es erlauben, diesen aufgrund der durch die Verstärkungselemente erreichten Festigkeitssteigerung mit einem geringeren Materialbedarf an Kunststoff herzustellen. Die Verstärkungselemente sind dabei beliebig oder entsprechend der zu erwartenden Lastverläufe vollständig oder teilweise in den Kunststoff eingebettet.

Die Auswahl der Verstärkungselemente ist ebenfalls frei wählbar und richtet sich in erster Linie nach den zu erreichenden Festigkeitseigenschaften des Grundkörpers. Bspw. ist die Verwendung von Holzfasern denkbar, welche in den Kunststoff eingebettet sind. Nach einer vorteilhaften Weiterbildung der Erfindung sind die Verstärkungselemente jedoch durch Bleche, Fasern, Teilchen und/oder Hohlkörper gebildet. Derartige Verstärkungselemente, bspw. auch Kohlefasern oder Nanoteilchen erhöhen die Festigkeitseigenschaften des Grundkörpers in ergänzender Weise und erlauben es, das Gesamtgewicht des Körpers zusätzlich zu reduzieren, so dass auch das Gesamtgewicht des mit dem Grundkörper gebildeten Luftfrachtcontainers in ergänzender Weise reduziert werden kann. Die Verstärkungselemente können dabei gerichtet oder ungerichtet in den Kunststoff eingebettet sein, so dass in ergänzender Weise eine Erhöhung der Strukturfestigkeit erreicht werden kann, wodurch eine weitere Gewichtsreduzierung erzielbar ist. Eine einfache Einbettung der Verstärkungselemente in den Kunststoff im Rahmen des Herstellungsprozesses erlaubt es dabei, die entsprechend ausgebildeten Grundkörper besonders kostengünstig herzustellen.

Die Formgebung des Grundkörpers richtet sich in Abhängigkeit von der Wahl des Materials nach den zu erwartenden Lastverläufen. Grundsätzlich ist zwar eine Ausbildung des Grundkörpers als Vollkörper denkbar, jedoch wird bevorzugt eine Struktur des Grundkörpers gewählt, bei dem dieser zwischen der Grundfläche und einer Unterseite Hohlräume aufweist. Nach einer besonders vorteilhaften Weiterbildung der Erfindung sind die Hohlkörper und/oder Hohlräume am Grundkörper ausgeschäumt, bzw. sind mit Schaumstoffen ausgestattet. Der sich hieraus ergebende Sandwichaufbau des Grundkörpers weist eine besonders hohe Stabilität auf, wobei im Falle eines Ausschäumens des Grundkörpers dieser insgesamt in seiner Ausgestaltung in ergänzender Weise mit einem geringeren Materialbedarf an Kunststoff hergestellt werden kann. Die Sandwichbauweise zeichnet sich darüber hinaus dadurch aus, dass hierdurch eine besonders gute Isolierung erreicht wird, so dass für Temperatureinflüsse empfindliches Transportgut gegen äußere Einflüsse geschützt, zuverlässig mit entsprechend ausgebildeten Luftfrachtcontainern transportiert werden kann.

Besonders vorteilhafterweise ist im Falle eines Sandwichaufbaus dieser von unten nach oben - bezogen auf die Gebrauchslage - beginnend mit einem hoch- bzw. höchstfestem Stahlblech und anschließend mit Holz oder hochdruckfestem Hartschaum ausgeführt und kann dann ggf. gemäß vorstehend beschriebener Ausgestaltung ausgeführt werden. Diese Ausgestaltung der Erfindung erlaubt es in besonderer Weise den im Rahmen der Prüfvorschriften der NAS3610 geforderten Belastungen des Bodens, wobei extreme Punkt- bzw. Linienbelastungen auftreten, gerecht zu werden.

Wie bereits eingangs dargestellt, ist die Ausgestaltung des Grundkörpers grundsätzlich frei wählbar, wobei dieser in seiner einfachsten Ausgestaltung auch einstückig ausgebildet sein kann. Nach einer besonders vorteilhaften Ausgestaltung der Erfindung ist jedoch auch der Grundkörper modular, nämlich mindestens aus zwei Modulen gebildet. Der modulare Aufbau des Grundkörpers ermöglicht es ebenfalls diesen im Falle der Nichtbenutzung vor Ort ohne technischen Aufwand zu demontieren und besonders platzsparend zu lagern. Insofern kann der erfindungsgemäße Luftfrachtcontainer, insbesondere Luftfrachtcontainer gemäß dieser Weiterbildung der Erfindung im demontierten Zustand in besonders platzsparender Weise gelagert und/oder transportiert werden.

Ebenso wie der Grundkörper ist auch die Ausgestaltung der Wand- und/oder Deckenelemente grundsätzlich frei wählbar. Nach einer besonders vorteilhaften Ausgestaltung der Erfindung sind die Wand- und/oder Deckenelemente jedoch aus mindestens einem faserverstärkten Kunststoff, insbesondere einem Schubmodul aus faserverstärktem Kunststoff gebildet, welcher gemeinsam mit einem Schaum- oder Wabenkern einen Sandwichaufbau darstellt. Die Außenschichten dieses Sandwichaufbaus werden bevorzugt aus elastischem Material gebildet, um Beschädigungen des Transportguts während des Transports, bspw. durch Transportmittel, wie den Zinken von Gabelstaplern zu minimieren. Die Verwendung von gezielt elastisch reißfestem Material in den Wand- und/oder Deckenelementen kann darüber hinaus dazu dienen, um im Falle von Explosionen innerhalb des Containers die verheerende Wirkung an einer Flugzeugzelle zu verhindern, indem der Explosionsdruck reduziert bzw. umgelenkt wird. Die als Schubmodule ausgebildeten Wand- und/oder Deckenelemente sind hierfür vorteilhafterweise durch randseitig angeordnete Verbindungselemente umrahmt, die ihrerseits durch faserverstärkte bzw. faser- und/oder kugelverstärkte duro- bzw. thermoplastische Kunststoffe gebildet sind. Die Verbindungselemente bilden für diesen Fall den tragenden Rahmen der als Schubmodule ausgebildeten Wand- und/oder Deckenelemente und ermöglichen überdies die tragende formschlüssige Verbindung der Wand- und/oder Deckenelemente zur Bildung des Luftfrachtcontainers. Die Verbindung der Wand- und/oder Deckenelemente mit den Verbindungselementen kann dabei in beliebiger Weise erfolgen, wobei bevorzugt eine stoffschlüssige- bzw. Klebeverbindung genutzt wird. Bei einer entsprechenden Ausgestaltung der Wand- und/oder Deckenelemente kann das Gesamtgewicht des Luftfrachtcontainers in ergänzender Weise gegenüber bekannten Luftfrachtcontainern in konkurrenzloser Weise reduziert werden, wobei gleichzeitig die Stabilität beibehalten bzw. erhöht wird.

Nach einer weiteren Ausgestaltung der Erfindung weisen die Wand- und/oder Deckenelemente ferner eine hohe Beulsteifigkeit auf. Diese kann grundsätzlich in beliebiger Weise, bevorzugt durch Ausbildung der Außenbereiche als Schubmodul erreicht werden. Eine hohe Beulsteifigkeit erhöht in ergänzender Weise die Strukturfestigkeit des Containers. Hierdurch wird eine besonders gute Abschirmung des im Luftfrachtcontainer angeordneten Ladeguts vor äußeren Beschädigungen erreicht.

Ein Ausführungsbeispiel der Erfindung wird nachstehend mit Bezug auf die Zeichnungen näher erläutert. In den Zeichnungen zeigen:
Fig. 1 eine Seitenansicht eines Frachtcontainers gebildet aus einem Grundkörper, Wandelementen und einem Deckenelement;
Fig. 2 eine vertikale Schnittansicht eines Kantenbereichs des Frachtcontainers von Fig. 1;
Fig. 3 eine horizontale Schnittansicht eines Kantenbereichs des Frachtcontainers von Fig. 1;
Fig. 4 eine Schnittansicht eines Teilbereichs (Schubmoduls) des Frachtcontainers von Fig. 1;
Fig. 5 eine perspektivische Ansicht einer vergrößerten Darstellung eines Eckbereichs des Frachtcontainers von Fig. 1;
Fig. 6 eine Schnittansicht des in Fig. 5 dargestellten Eckbereichs;
Fig. 7 eine perspektivische Darstellung einer weiteren Ausführungsform des Eckbereichs des Frachtcontainers von Fig. 1 und
Fig. 8 eine Schnittansicht des Eckbereichs von Fig. 7.

In Fig. 1 ist in einer Seitenansicht ein Frachtcontainer 1 dargestellt. Der Frachtcontainer 1 weist einen in Sandwichbauweise aufgebauten Grundkörper 4 auf, welcher aus Kunststoff, Strukturschaum, Holz und/oder Blech gebildet sein kann. An den Grundkörper 4 schließen sich als Schubmodule ausgebildete Wandelemente 5a - 5c an, die im montierten Zustand einen umlaufenden Ring bilden. Zur Verbindung mit dem Grundkörper 4 weisen die Wandelemente 5a - 5c an ihren Randbereichen umlaufende Verbindungselemente 2b - 2e zur formschlüssigen Verbindung mit dem Grundkörper 4 sowie miteinander auf.

Zur Verbindung der in der Gebrauchslage des Frachtcontainers 1 horizontal verlaufenden Verbindungselemente 2b - 2e miteinander bzw. mit dem Grundkörper 4 weisen die Verbindungselemente 2b - 2e jeweils einen zylinderartigen Vorsprung 15 sowie eine korrespondierend ausgebildete Ausnehmung 16 auf, wobei der Vorsprung 15 in der montierten Lage innerhalb der Ausnehmungen 16 angeordnet ist. Diese Ausgestaltung erlaubt es, die Verbindungselemente 2b - 2e ineinanderzuclipsen, wobei die Ausnehmung 16 den zylinderartigen Vorsprung in einem Bereich > 180° umgreift, so dass eine zuverlässige formschlüssige Verbindung gebildet ist.

Die Verbindungselemente 2b - 2e sowie die entsprechende Ausgestaltung des Grundkörpers 4 ermöglichen eine einfache Montage und Demontage des Frachtcontainers 1, bspw. zum Zwecke der Lagerung oder im Falle einer erforderlichen Reparatur von einzelnen Modulen des Frachtcontainers 1, wobei auch die Verbindungselemente 2a der Deckenelemente 6a, 6b entsprechende zylinderförmige Vorsprünge 15 aufweisen, welche in entsprechenden Ausnehmungen 16 der Verbindungselemente 2b der Wandelemente 5a, 5b in der montierten Lage angeordnet sind. Die zylinderartigen Vorsprünge 15 sind dabei in der montierten Lage derart in den Ausnehmungen 16 angeordnet, dass die Ausnehmungen 16 die Zylinder derart umgreifen, dass eine formschlüssige strukturelle Verbindung hergestellt ist (vgl. Fig. 2).

An die in der Gebrauchslage vertikal angeordneten Seitenwandelemente 5a, 5b schließen sich die Deckenelemente 6a, 6b an, welche ebenfalls über entsprechend ausgestaltete Verbindungselemente 2a zur Anordnung an den Verbindungselementen 2b der Seitenwandelemente 5a, 5b verfügen. Zur Verstärkung der Eckbereiche des Frachtcontainers 1 weist dieser in den Ecken Stützelemente 3a - 3f auf, welche den Frachtcontainer 1 insbesondere vor Beschädigungen im Eckbereich schützen.

Zur Verbindung der in der Gebrauchslage des Frachtcontainers 1 vertikal verlaufenden Verbindungselemente 2f, 2g sind diese analog zu den horizontal verlaufenden Verbindungselementen 2a - 2e formschlüssig miteinander verbunden. Aufgrund der typischerweise höheren strukturellen Anforderungen an diese Verbindungen weisen diese einen größeren Umgriffswinkel auf, der u. U. ein Verclipsen nicht mehr ermöglicht, sondern ein Einschieben erforderlich macht (vgl. Fig. 3).

In Fig. 4 ist eine Schnittansicht eines als Schubmodul ausgebildeten Wandelements 5b mit den am randseitig angeordneten Verbindungselementen 2a, 2e dargestellt. Das Wandelement 5b weist einen Sandwichaufbau auf und ist umlaufend in einem abgeflachten Bereich stoffschlüssig mit den Verbindungselementen 2a, 2e verbunden.

In den Fig. 4 und 5 ist ein Eckbereich eines Frachtcontainers 1 mit einer ersten Ausgestaltung zur Sicherung der Position der Verbindungselemente 2b der Wandelemente 5a an den Verbindungselementen 2a eines hier nicht dargestellten Deckenelements 6a, 6b abgebildet. Die Wandelemente 5a sind über ihre Verbindungselemente 2b mit dem hier nicht dargestellten Deckenelement 6a, 6b über dessen Verbindungselemente 2b formschlüssig miteinander verbunden, wobei die zylinderartigen Vorsprünge 15 an den Verbindungselementen 2a, 2b in korrespondierende Ausnehmungen 16 an den Verbindungselementen 2a, 2b eingreifen.

Die Vorsprünge 15 sowie die korrespondierend ausgebildeten Aufnahmen 16 können einen beliebigen Querschnitt aufweisen, wobei neben einem runden oder elliptischen Querschnitt auch jede andere zweckmäßig mehrkantige Form denkbar ist. Die formschlüssige Verbindung der Verbindungselemente 2a - 2g zueinander kann auch dadurch erfolgen, dass beidseitig einer Verbindung die angeformten Negativteile in Form eines Scharnierbandes wechselseitig liegen und mit einem einschiebbaren Vorsprung 15, der wie oben beschrieben ausgebildet sein kann, wie vorab erklärt strukturell verbunden ist. Diese Verbindung kann entweder durch Herausziehen des Vorsprungs 15 oder durch Drehen des Vorsprungs 15 gelöst werden, wenn dieser entsprechend sinnvoll ausgeformt ist.

Zur Lagesicherung der einzelnen Elemente 2a, 2b zueinander weist der Frachtcontainer 1 im Eckbereich einen innerhalb des Frachtcontainers 1 angeordneten Formkörper 7 auf. Dieser weist zwei Bohrungen 11 auf, die in der montierten Lage jeweils fluchtend zu einer sich durch die Verbindungselemente 2a, 2b erstreckenden Bohrung 17 angeordnet sind. Durch die Bohrungen 11 des Formkörpers 7 sowie durch die entsprechenden Bohrungen 17 in den Verbindungselementen 2a, 2b erstreckt sich ein Sicherungsstift 8a. In der montierten Lage, in der ein Griffstück 9 des Sicherungsstifts 8a außenseitig an dem Verbindungselement 2b anliegt, ragt dessen freies Ende aus dem Formkörper 7 heraus.

Im Bereich des freien Endes des Sicherungsstiftes 8a verstellbar angeordnete Sperrelemente 10a verhindern ein ungewolltes Herausziehen des Sicherungsstiftes 8a. Der Sicherungsstift 8a weist hierzu eine als Hohlkörper ausgebildete Hülse 18 auf, innerhalb derer ein Steuerungsstift 12a längsverschieblich angeordnet ist. Eine Verschiebung des Steuerungsstiftes 12a, welcher mit seinem freien Ende aus dem Griffstück 9a herausragt, erfolgt entgegen einer Federkraft, welche durch eine Schraubendruckfeder 13 am Grund der Hülse 18 aufgebracht wird. Aufgrund der Federkraft ragen die Sperrelemente 10a durch radiale Öffnungen in der Hülse 18 nach außen, so dass ein Herausziehen des Sperrstifts 8a aus den Bohrungen 11, 17 nicht möglich ist.

Um den Sicherungsstift 8a zu entfernen, ist es erforderlich, den Steuerungsstift 12a in Richtung auf die Schraubendruckfeder 13 zu verschieben, wodurch die Sperrelemente 10a in die Hülse 18 zurück gleiten, bis diese nicht mehr nach außen vorstehen, so dass ein Herausziehen des Sicherungsstiftes 8a möglich ist. Eine Verschiebung des Steuerungsstiftes 12a ist über eine griffseitige Betätigung des Sicherungsstiftes 8a möglich, wobei hierzu der Steuerungsstift 12 manuell in Richtung auf die Schraubendruckfeder 13 verschoben wird. Eine versehentliche Betätigung kann somit ausgeschlossen werden.

Eine alternative Ausgestaltung einer Ausführungsform eines als Kugelsperrbolzen ausgebildeten Sicherungsstiftes 8b ist in den Fig. 6 und 7 dargestellt. Der in diesen Abbildungen dargestellte Sicherungsstift 8b unterscheidet sich von dem in den Fig. 4 und 5 dargestellten Sicherungsstift 8a dadurch, dass innerhalb der Führungshülse 8a der Steuerungsstift 12b in der Sicherungslage zwei Kugeln 10b derart in der Hülse festlegt, dass diese aus der Hülse 1*8 herausragen. Im unbetätigten Zustand bewirkt dabei die Schraubendruckfeder 13 eine Vorspannung des Steuerungsstiftes 12b in Richtung auf das Griffstück 9b, so dass die Kugeln 10b aus den Öffnungen der Hülse 18 herausragen. Hierzu weist der längsverschiebbar in der Hülse 18 angeordnete Steuerungsstift 12 im Bereich der Kugeln 10b eine konische Ausgestaltung auf.

In der unbetätigten Lage spannt die Schraubendruckfeder 13 den Steuerungsstift 12b in Richtung auf das Griffstück 9b vor, wobei die Kugeln 10b im oberen Abschnitt des konischen Bereichs angeordnet sind, in dem sie aus der Hülse 18 herausragen. Durch eine Verschiebung des Steuerungsstiftes 12b in Richtung auf die Schraubendruckfeder 13 erfolgt ein Abgleiten der Kugelkörper 10b auf dem konischen Abschnitt, wodurch die Kugeln 10b in die Hülse 18 hineinverlagert werden, so dass eine Entfernung des Sicherungsstiftes 8b möglich ist. Um eine Betätigung des Steuerungsstiftes 12b zu ermöglichen, ist es jedoch zuvor erforderlich, diesen im Bereich des Griffstücks 9b um 90° zu verdrehen. Somit ist der Sicherungsstift 8b gegen eine versehentliche Betätigung gesichert.

## Patentansprüche

1. Luftfrachtcontainer mit einem Grundkörper zur Aufnahme eines Transportguts, mehreren mit dem Grundkörper verbundenen Wandelementen und einem mit den Wandelementen verbundenen Deckenelement, wobei die Verbindung der Wandelemente (5a-5c) miteinander, mit dem Grundkörper (4) und/oder mit dem Deckenelement (6a, 6b) als lösbare Verbindung ausgebildet ist,
**dadurch gekennzeichnet, dass** die Wandelemente und der Grundkörper (4) und/oder das Deckenelement (6a, 6b) zum Schaffen einer lösbaren strukturellen Verbindung formschlüssig verbindbare, einteilige Verbindungselemente (2a-2g) aufweisen und die Verbindungselemente (2a - 2g) in den Kantenbereichen und Eckbereichen des Luftfrachtcontainers (1) angeordnet sind, wobei die Verbindungselemente (2a-2e) jeweils einen zylinderartigen oder zylinderförmigen Vorsprung (15) und eine korrespondierend ausgebildete Ausnehmung (16) aufweisen, wobei der Vorsprung (15) in der montierten Lage innerhalb der Ausnehmung (16) angeordnet ist, wobei erlaubt ist, die in der Gebrauchslage des Containers horizontal verlaufenden Verbindungselemente (2b-2e) ineinanderzuclipsen, wobei die Ausnehmung (16) den zylinderartigen oder -förmigen Vorsprung (15) in einem Bereich von größer 180° umgreift, so dass eine zuverlässige formschlüssige Verbindung gebildet ist, und wobei die in der Gebrauchslage des Containers vertikal verlaufenden Verbindungselemente (2f,2g) einen so großen Umgriffswinkel von Ausnehmung (16) und Vorsprung (15) aufweisen, dass ein Verclipsen nicht mehr ermöglicht und ein Einschieben des Vorsprungs (15) in die Ausnehmung (16) erforderlich ist.

2. Luftfrachtcontainer nach Anspruch 1, **gekennzeichnet durch** ein oder mehrere die lösbaren Verbindungselemente (2a - 2e) arretierende Sicherungsmittel (8a - 8b).

3. Luftfrachtcontainer nach Anspruch 2, **dadurch gekennzeichnet, dass** das Sicherungsmittel durch einen sich durch die Verbindungselemente (2a-2e) erstreckender, lagegesicherter Sicherungsstift (8a) gebildet ist, insbesondere einen Kugelsperrbolzen (8b).

4. Luftfrachtcontainer nach einem der vorhergehenden Ansprüche, **dadurch gekennzeichnet, dass** der Grundkörper (4) aus einem Kunststoff, insbesondere einem eingebettete Verstärkungselemente aufweisenden Kunststoff, gebildet ist.

5. Luftfrachtcontainer nach Anspruch 4, **dadurch gekennzeichnet, dass** die Verstärkungselemente durch Fasern, Teilchen und/oder Hohlkörper gebildet sind.

6. Luftfrachtcontainer nach einem der vorhergehenden Ansprüche, **dadurch gekennzeichnet, dass** der Grundkörper (4) aus mindestens zwei Modulen gebildet ist, wobei die Module insbesondere lösbar miteinander verbunden, insbesondere miteinander verclipst sind.

7. Luftfrachtcontainer nach einem der vorhergehenden Ansprüche, **dadurch gekennzeichnet, dass** die Wandelemente (5a-5c) und/oder das Deckenelement (6a, 6b) aus einem Faserverbundkunststoff, Schaum-Sandwichstruktur und/oder Wabenstruktur gebildet ist.

8. Luftfrachtcontainer nach einem der vorhergehenden Ansprüche,
**dadurch gekennzeichnet, dass**
die Wand- und/oder Deckenelemente (5a-5c, 6a, 6b) als Schubmodule aus faserverstärktem Kunststoff, welche gemeinsam mit einem Schaum- oder Wabenkern einen Sandwichaufbau darstellen, ausgebildet und durch randseitig angeordnete, durch faserverstärkte bzw. faser- und/oder kugelverstärkte duro- bzw. thermoplastische Kunststoffe gebildete Verbindungselemente (2a-2e) umrahmt sind und die Verbindungselemente (2a-2e) den tragenden Rahmen der Wand- und/oder Deckenelemente (5a-5c, 6a, 6b) bilden, wobei die Wand- und/oder Deckenelemente (5a-5c, 6a, 6b) mit den Verbindungselementen (2a-2e) stoffschlüssig bzw. durch Klebeverbindung verbunden sind.

## Claims

1. Air freight container having a base body for receiving goods to be transported, a plurality of wall elements connected to the base body, and a cover element connected to the wall elements, wherein the connection of the wall elements (5a-5c) to one another, to the base body (4) and/or to the cover element (6a, 6b) is in the form of a releasable connection,
**characterised in that**, for forming a releasable structural connection, the wall elements and the base body (4) and/or the cover element (6a, 6b) have one-piece connecting elements (2a-2g) which can be connected in an interlocking manner, and the connecting elements (2a-2g) are arranged in the edge regions and corner regions of the air freight container (1), wherein the connecting elements (2a-2e) each have a cylinder-like or cylinder-shaped projection (15) and a correspondingly formed recess (16), wherein the projection (15) is arranged inside the recess (16) in the assembled position, wherein the connecting elements (2b-2e) that extend horizontally when the container is in the use position are able to be clipped into one another, whereby the recess (16) wraps around the cylinder-like or cylinder-shaped projection (15) in a region of greater than 180° so that a reliable interlocking connection is formed, and wherein the connecting elements (2f, 2g) that extend vertically when the container is in the use position have such a large wrap-around angle of the recess (16) and the projection (15) that clipping is no longer possible and the projection (15) must be slid into the recess (16).

2. Air freight container according to claim 1, **characterised by** one or more securing means (8a-8b) which lock the releasable connecting elements (2a-2e) in position.

3. Air freight container according to claim 2, **characterised in that** the securing means is formed by a securing pin (8a) which extends through the connecting elements (2a-2e) and is secured in position, in particular a ball lock pin (8b).

4. Air freight container according to any one of the preceding claims, **characterised in that** the base body (4) is formed of a plastics material, in particular a plastics material having embedded reinforcing elements.

5. Air freight container according to claim 4, **characterised in that** the reinforcing elements are formed by fibres, particles and/or hollow bodies.

6. Air freight container according to any one of the preceding claims, **characterised in that** the base body (4) is formed of at least two modules, wherein the modules are in particular releasably connected to one another, in particular clipped to one another.

7. Air freight container according to any one of the preceding claims, **characterised in that** the wall elements (5a-5c) and/or the cover element (6a, 6b) is formed of a fibre composite plastics material, foam sandwich structure and/or honeycomb structure.

8. Air freight container according to any one of the preceding claims, **characterised in that**
the wall and/or cover elements (5a-5c, 6a, 6b) are in the form of push modules of fibre-reinforced plastics material which, together with a foam or honeycomb core, constitute a sandwich structure and are bordered by connecting elements (2a-2e) which are arranged at the edges and are formed by fibre-reinforced or fibre- and/or bead-reinforced thermosetting or thermoplastic plastics materials, and the connecting elements (2a-2e) form the supporting frame of the wall and/or cover elements (5a-5c, 6a, 6b), wherein the wall and/or cover elements (5a-5c, 6a, 6b) are connected to the connecting elements (2a-2e) by frictional engagement or by adhesive bonding.

## Revendications

1. Conteneur de fret aérien comprenant un corps de base pour recevoir des articles à transporter, plusieurs éléments formant parois reliés au corps de base et un élément formant couvercle relié aux éléments formant parois, dans lequel la liaison des éléments formant parois (5a - 5c) entre eux, au corps de base (4) et/ou à l'élément formant couvercle (6a, 6b) est réalisée sous la forme d'une liaison amovible,
**caractérisé en ce que** les éléments formant parois et le corps de base (4) et/ou l'élément formant couvercle (6a, 6b) présentent des éléments de liaison (2a - 2g) en une partie, pouvant être reliés par complémentarité de forme afin de créer une liaison structurelle amovible, et les éléments de liaison (2a - 2g) sont disposés dans les zones d'arête et dans les zones d'angle du conteneur de fret aérien (1), dans lequel les éléments de liaison (2a - 2e) présentent respectivement une partie faisant saillie (15) de type cylindre ou en forme de cylindre et un évidement (16) réalisé de manière correspondante, dans lequel la partie faisant saillie (15) est disposée dans la position montée à l'intérieur de l'évidement (16), dans lequel il est permis de clipser les uns dans les autres les éléments de liaison (2b - 2e) s'étendant de manière horizontale dans la position d'utilisation du conteneur, dans lequel l'évidement (16) entoure la partie faisant saillie (15) de type cylindre ou en forme de cylindre dans une zone supérieure à 180° de manière à former une liaison par complémentarité de forme fiable, et dans lequel les éléments de liaison (2f, 2g) s'étendant de manière verticale dans la position d'utilisation du conteneur présentent un angle de serrage de l'évidement (16) et de la partie faisant saillie (15) si grand qu'un assemblage par clipsage n'est plus possible et qu'un enfilement de la partie faisant saillie (15) dans l'évidement (16) est requis.

2. Conteneur de fret aérien selon la revendication 1, **caractérisé par** un ou plusieurs moyens de blocage (8a - 8b) stoppant les éléments de liaison (2a - 2e) amovibles.

3. Conteneur de fret aérien selon la revendication 2, **caractérisé en ce que** le moyen de blocage est formé par une cheville de blocage (8a) s'étendant à travers les éléments de liaison (2a - 2e), bloquée en position, en particulier par un boulon de verrouillage à billes (8b).

4. Conteneur de fret aérien selon l'une quelconque des revendications précédentes, **caractérisé en ce que** le corps de base (4) est formé à partir d'une matière synthétique, en particulier à partir d'une matière synthétique présentant des éléments de renforcement intégrés.

5. Conteneur de fret aérien selon la revendication 4, **caractérisé en ce que** les éléments de renforcement sont formés par des fibres, des particules et/ou par des corps creux.

6. Conteneur de fret aérien selon l'une quelconque des revendications précédentes, **caractérisé en ce que** le corps de base (4) est formé à partir au moins de deux modules, dans lequel les modules sont reliés les uns aux autres en particulier de manière amovible, en particulier sont clipsés les uns aux autres.

7. Conteneur de fret aérien selon l'une quelconque des revendications précédentes, **caractérisé en ce que** les éléments formant parois (5a - 5c) et/ou l'élément formant couvercle (6a, 6b) sont formés à partir d'une matière synthétique composite à base de fibres, d'une structure sandwich en mousse et/ou d'une structure à alvéolaire.

8. Conteneur de fret aérien selon l'une quelconque des revendications précédentes,
**caractérisé en ce**
**que** les éléments formant parois et/ou les éléments formant couvercle (5a - 5c, 6a, 6b) sont réalisés sous la forme de modules de glissement composés d'une matière synthétique renforcée par des fibres, qui représentent conjointement avec une partie centrale en mousse ou alvéolaire une structure en sandwich, et sont encadrés par des éléments de liaison (2a - 2e) disposés côté bord, formés par des matières synthétiques thermodurcissables ou thermoplastiques renforcées par des fibres ou renforcées par des fibres et/ou des billes, et en ce que les éléments de liaison (2a - 2e) forment le cadre de support des éléments formant parois et/ou de l'élément formant couvercle (5a - 5c, 6a, 6b), dans lequel les éléments formant parois et/ou l'élément formant couvercle (5a - 5c, 6a, 6b) sont reliés par liaison de matière ou par une liaison par collage aux éléments de liaison (2a - 2e).
